# EUROPÄISCHE PATENTSCHRIFT

(11) **EP 0 279 144 B1**
(45) Veröffentlichungstag und Bekanntmachung des Hinweises auf die Patenterteilung: **14.10.1992**
(21) Anmeldenummer: 87730158.0
(22) Anmeldetag: 01.12.1987
(51) Int. Cl.: B66B 5/04

(54) **Fangbremse**
Safety brake
Dispositif d'arrêt

(30) Priorität: 23.12.1986 DE 3644781
(43) Veröffentlichungstag der Anmeldung: 24.08.1988
(73) Patentinhaber: MANNESMANN Aktiengesellschaft, 40027 Düsseldorf (DE)
(72) Erfinder: Jansen, Heinz-Uwe, D-5840 Herdecke (DE)
(74) Vertreter: Meissner, Peter E., Dipl.-Ing.

(56) Entgegenhaltungen:
- DE-C- 3 137 523
- FR-A- 2 332 220
- FR-A- 2 409 953
- US-A- 3 729 071
- US-A- 3 768 609

## Beschreibung

Die Erfindung betrifft eine Fangbremse für eine angetriebene Welle mit Bremsscheibe und Kurvenscheibe für eine von einer Auslösefeder darauf drückbare Laufrolle, die bei überhöhter Drehzahl der Welle das Einrasten einer Sperrklinke in einen auf der Welle angeordneten Zahnring veranlaßt.

Eine derartige Fangbremse ist durch die DE-OS 31 37 523 bekannt und ermöglicht beim plötzlichen Einrasten der Sperrklinke in den Zahnring ein gedämpftes Abbremsen der Welle, so daß Schäden durch ruckartiges Bremsen verhindert werden. Die Verwendung einer solchen Fangbremse ist vor allem bei Hebezeugen angebracht, die über Ketten angetrieben werden. Wenn sie jedoch, wie bei Aufzügen und Hub- und Senkstationen innerhalb Förderanlagen mit Hängebahnen oder Rollenförderbahnen, mit Gegengewichten versehen sind, kann für beide Drehrichtungen der Welle eine überhöhte Geschwindigkeit eintreten, für die es noch keine geeigneten Fangbremsen gibt.

Aufgabe der Erfindung ist es daher, eine Fangbremse für beide Drehrichtungen zu schaffen.

Diese Aufgabe wird erfindungsgemäß dadurch gelöst, daß auf der Welle zwei Zahnringe mit entgegengerichteter Sperrwirkung der Zähne, diesen jeweils zugeordnete Kurvenscheiben sowie ein Grundkörper mit einem Sperrklinkenbolzen für entgegengesetzt gerichtete Sperrklinken angeordnet sind, für deren gleichzeitiges Einrasten und Lösen im Grundkörper ein Entriegelungsstift und ein Verriegelungsbolzen gelagert sind, wobei der Grundkörper in Nähe der Bohrung für den Sperrklinkenbolzen eine Bohrung für den drehbaren Entriegelungsstift sowie eine Bohrung für den Verriegelungsbolzen mit Exzenter hat und je nach Stellung des Exzenters der Entriegelungsstift bzw. der Verriegelungsbolzen in die Sperrstellung bzw. aus der Sperrstellung gelangt und wobei ferner koaxial zum Sperrklinkenbolzen bzw. seinen Lageransätzen auf beiden Seiten ein Federträger angeordnet ist und daß beim gleichzeitigen Einrasten und Lösen der Sperrklinken darin gelagerte Federn über Federhalter und Exzenter den drehbaren Entriegelungsstift und den Verriegelungsbolzen halten.

In weiterer Ausgestaltung der Erfindung sind die Zahnringe auf Bremsscheiben gelagert, die über Spannelemente und Schrauben miteinander und mit der Welle verbunden sind und zueinander gerichtete Ansätze für ein gemeinsames Lager für einen Grundkörper haben, der außer einer Bohrung für das Lager auch eine Bohrung für einen Sperrklinkenbolzen und eine Bohrung für ein Anschlußlager einer Momentenstütze hat. Dieser Grundkörper ist der eigentliche Träger der Fangbremse, die auf die Welle gesteckt und mit ihrer Momentenstütze an geeigneter Stelle einer Hub- und Senkstation bzw. eines Aufzuges angebracht wird.

Der genannte Sperrklinkenbolzen hat in weiterer Ausgestaltung der Erfindung auf beiden Seiten des Grundkörpers Lageransätze für zweiarmige Hebel mit den Sperrklinken, und die zweiarmigen Hebel haben Vorsprünge mit Bohrungen für Auslösefedern, deren Festpunkte aus dem Grundkörper herausragende Stifte sind. Außerdem hat jeder zweiarmige Hebel einen Abschaltstift zur Betätigung eines Notschalters.

Ein Ausführungsbeispiel der Erfindung ist in der Zeichnung dargestellt und im folgenden erläutert. Es zeigen:
- Fig. 1: eine Fangbremse in der Seitenansicht,
- Fig. 2: einen Längsschnitt durch Fig. 1,
- Fig. 3: die Ansicht der Fangbremse aus der Richtung X aus aus Fig. 2.

An einer nicht gezeichneten Hub- und Senkstation ist eine angetriebene Welle 1 gelagert, die über nicht gezeichnete Zahnräder und Ketten mit einem Antriebsmotor verbunden ist. Auf der angetriebenen Welle 1 sind zwei Bremsscheiben 2 mittels Spannelementen 3 und Schrauben 4 befestigt. Jede Bremsscheibe 2 ist für eine der Drehrichtungen vorhanden und von einem aus mehreren Segmenten gebildeten Zahnring 5 umgeben, wobei zwischen diesem und der Bremsscheibe 2 ein Bremsbelag 6 mit seitlichen Dichtungsringen 7 angeordnet ist. Die Zähne 5a der Zahnringe 5 sind entgegengesetzt gerichtet. Neben jedem Zahnring 5 ist eine Kurvenscheibe 8 für eine Laufrolle 9 angeordnet. Diese ist auf einem Ende eines zweiarmigen Hebels 10 gelagert, der auf dem anderen Ende eine Sperrklinke 11 hat und über einen Bolzen 12 in einem Grundkörper 16 gelagert ist.

Beim Überschreiten einer vorgegebenen Drehzahl der Welle 1 werden beide Laufrollen 9 entgegen der Kraft von Auslösefedern 14 von den Kurvenscheiben 8 weggeschleudert, und die für die jeweilige Drehrichtung wirksame Sperrklinke 11 rastet in einen Zahn 5a des Zahnringes 5 ein. Dieser wird schlagartig angehalten, und der Bremsbelag 6 bewirkt ein langsames Bremsen der Bremsscheibe 2 und damit der Welle 1, so daß die Last langsam gebremst wird. Die nicht wirksame Sperrklinke der anderen Seite gleitet wirkungslos über die Zähne und hat keine Möglichkeit zum Einrasten.

Die Bremsscheiben 2 haben, wie in Fig. 2 zu erkenne, je einen Ansatz 2a für ein Lager 15, das einen it einer gemeinsamen Abdeckung 17 versehenen Grundkörper 16 trägt. Der Grundkörper 16 hat außer der Bohrung 16a für das Lager 15 eine Bohrung 16b für einen Sperrklinkenbolzen 12, eine Bohrung 16c für ein Anschlußlager 18 einer Momentenstütze 19, die an geeigneter Stelle einer Tragkonstruktion A angreift, an der auch die Welle 1 gelagert ist. Der Grundkörper 16 hat außerdem eine Bohrung 16d für einen Entriegelungsstift 20 und eine Bohrung 16e für einen Verriegelungsbolzen 21 sowie je zwei Bohrungen für Stifte 26. Die äußeren Stifte 26 sind Widerlager für zwei Auslösefedern 14, von denen nur die rechte gezeichnet ist. Jede der Auslösefedern 14 greift in eine Bohrung 10b eines Vorsprunges 10a des Zweiarmigen Hebels 10 ein und drückt so die darin gelagerte Laufrolle 9 gegen den Rand der Kurvenscheibe 8. Die inneren Stifte 26a bilden je feste Widerlager für ein Ende einer Fallenfeder 27, deren anderes Ende der Auslösefeder 14 über einen Federhalter 24 entgegenwirkt, der zusammen mit einem Federträger 23 mittels Schrauben 22 koaxial zum Sperrklinkenbolzen 12 angeordnet ist. Eine auf jeder der Schrauben 22 angeordnete Schutzplatte 25 schützt den Klinkenbereich vor ungewollter Berührung.

Durch die Schutzplatte 25 ragt lediglich ein im zweiarmigen Hebel 10 gelagerter Abschaltstift 29, der beim Wegschleudern der Laufrolle 9 von der Kurvenscheibe 8 über einen Notschalter 30 das Abschalten der Anlage bewirkt.

Zum bewußten Ein- und Ausrasten der Sperrklinken 11 aus dem Zahnring 5 sind in den bereits erwähnten Federträgern 23 jeweils die Fallenfeder 27 und eine weitere Feder 28 vorhanden, die über den Federhalter 24 im Zusammenwirken mit einer Abflachung des Entriegelungsstiftes 20 und dem Verriegelungsbolzen 21, je nach deren Stellung seines Exzenters das Verstellen bewirken. Ein plombierter Sicherheitsstift 31 verhindert unbefugtes Verdrehen des Entriegelungsstiftes 20 und des Verriegelungsbolzens 21 mit seinem Exzenter 21a.

## Patentansprüche

1. Fangbremse für eine angetriebene Welle mit Bremsscheibe und Kurvenscheibe für eine von einer Auslösefeder darauf drückbare Laufrolle, die bei überhöhter Drehzahl der Welle das Einrasten einer Sperrklinke in einen auf der Welle angeordneten Zahnring veranlaßt,
**dadurch gekennzeichnet,**
daß auf der Welle (1) zwei Zahnringe (5) mit entgegengerichteter Sperrwirkung der Zähne (5a), diesen jeweils zugeordnete Kurvenscheiben (8) sowie ein Grundkörper (16) mit einem Sperrklinkenbolzen (12) für entgegengesetzt gerichtete Sperrklinken (11) angeordnet sind, für deren gleichzeitiges Einrasten und Lösen im Grundkörper (16) ein Entriegelungsstift (20) und ein Verriegelungsbolzen (21) gelagert sind, wobei der Grundkörper (16) in Nähe der Bohrung (16b) für den Sperrklinkenbolzen (12) eine Bohrung (16d) für den drehbaren Entriegelungsstift (20) sowie eine Bohrung (16e) für den Verriegelungsbolzen (21) mit Exzenter hat und je nach Stellung des Exzenters der Entriegelungsstift (20) bzw. der Verriegelungsbolzen in die Sperrstellung bzw. aus der Sperrstellung gelangt und wobei ferner koaxial zum Sperrklinkenbolzen (12) bzw. seinen Lageransätzen (13) auf beiden Seiten ein Federträger (23) angeordnet ist, und daß beim gleichzeitigen Einrasten und Lösen der Sperrklinken (11) darin gelagerte Federn ( 27, 28) über Federhalter (24) und Exzenter (20a) den drehbaren Entriegelungsstift (20) und den Verriegelungsbolzen (21) halten.

2. Fangbremse nach Anspruch 1,
**dadurch gekennzeichnet,**
daß die Zahnringe (5) auf Bremsscheiben (2) gelagert sind, die über Spannelemente (3) und Schrauben (4) miteinander und mit der Welle (1) verbunden sind und zueinander gerichtete Ansätze (2a) für ein gemeinsames Lager (15) für den Grundkörper (16) haben, der außer einer Bohrung (16a) für das Lager (15) auch eine Bohrung (16b) für einen Sperrklinkenbolzen (12) und eine Bohrung (16c) für ein Anschlußlager (18) einer Drehmomentenstütze (19) hat.

3. Fangbremse nach Anspruch 2,
**dadurch gekennzeichnet,**
daß der Sperrklinkenbolzen (12) auf beiden Seiten des Grundkörpers (16) Lageransätze (13) für zweiarmige Hebel (10) mit den Sperrklinken (11) hat.

4. Fangbremse nach Anspruch 3,
**dadurch gekennzeichnet,**
daß die zweiarmigen Hebel (10) Vorsprünge (10a) mit Bohrungen (10b) für Auslösefedern (14) haben, deren Festpunkte aus dem Grundkörper (16) herausragende Stifte (26) sind.

5. Fangbremse nach einem oder mehreren der vorgenannten Ansprüche,
**dadurch gekennzeichnet,**
daß jeder zweiarmige Hebel (10) einen Abschaltstift (29) zur Betätigung eines Notschalters (30) hat.

## Claims

1. A safety brake for a driven shaft with brake disc and cam disc for a roller which can be pressed thereon by a tripping spring, which roller causes a detent pawl to engage in a toothed ring located on the shaft in the event of an excessive speed of rotation of the shaft, characterised in that
two toothed rings (5) having blocking effects of the teeth (5a) which act in opposite directions, cam discs (8) associated therewith in each case and also a base member (16) with a detent pawl bolt (12) for detent pawls (11) which act in opposite directions are located on the shaft (1), for the simultaneous engagement and disengagement of which an unlocking pin (20) and a locking bolt (21) are mounted in the base member (16), the base member (16) having a bore (16d) for the rotatable unlocking pin (20) and also a bore (16e) for the locking bolt (21) with eccentric in the vicinity of the bore (16b) for the detent pawl bolt (12), and depending on the position of the eccentric the unlocking pin (20) or the locking bolt moves into the locking position or out of the locking position respectively, and furthermore a spring support (23) is located coaxially to the detent pawl bolt (12) or the bearing shoulders (13) thereof on both sides, and that upon the simultaneous engagement and disengagement of the detent pawls (11) springs (27, 28) mounted therein hold the rotatable unlocking pin (20) and the locking bolt (21) by means of spring retainer (24) and eccentric (20a).

2. A safety brake according to Claim 1, characterised in that the toothed rings (5) are mounted on brake discs (2) which are connected together and to the shaft (1) by means of clamping elements (3) and screws (4) and have shoulders (2a) facing one another for a common bearing (15) for the base member (16), which in addition to a bore (16a) for the bearing (15) also has a bore (16b) for a detent pawl bolt (12) and a bore (16c) for a connection bearing (18) of a torque support (19).

3. A safety brake according to Claim 2, characterised in that the detent pawl bolt (12) has bearing shoulders (13) for two-armed levers (10) with the detent pawls (11) on both sides of the base member (16).

4. A safety brake according to Claim 3, characterised in that the two-armed levers (10) have projections (10a) with bores (10b) for tripping springs (14), the fixed points of which are pins (26) which project out of the base member (16).

5. A safety brake according to one or more of the preceding Claims, characterised in that each two-armed lever (10) has a switch-off pin (29) for actuating an emergency switch (30).

## Revendications

1. Frein d'arrêt pour un arbre entraîné à disque de freinage et came pour un galet de roulement, qui peut y être pressé par un ressort de déclenchement, et qui, lorsque la vitesse de rotation de l'arbre est trop élevée, provoque l'encliquetage d'un cliquet d'arrêt dans une couronne dentée agencée sur l'arbre,
caractérisé en ce que, sur l'arbre (1), sont agencés deux couronnes dentées (5) à effet d'arrêt de sens opposés des dents (5a), des cames (8) associées à celles-ci, ainsi qu'un corps de base (16) ayant un boulon (12) pour des cliquets d'arrêt (11) orientés de façon opposée, une broche de déverrouillage (20) et un boulon de verrouillage (21) étant montés dans le corps de base (16) pour leur encliquetage et libération simultanés, le corps de base (16) présentant, à proximité du perçage (16b) pour le boulon (12) pour les cliquets d'arrêt, un perçage (16d) pour la broche de déverrouillage rotative (20), ainsi qu'un perçage (16e) pour le boulon de verrouillage (21) à excentrique, et, selon la position de l'excentrique, la broche de déverrouillage (20) ou le boulon de verrouillage étant dans la position d'arrêt ou hors de la position d'arrêt, et de plus un support de ressort (23) étant agencé, des deux côtés, coaxialement au boulon (12) pour les cliquets d'arrêt ou à ses pièces de palier (13), et en ce que, lors de l'encliquetage et de la libération simultanés des cliquets d'arrêt (11), des ressorts (27,28) qui y sont montés maintiennent la broche de déverrouillage rotative (20) et le boulon de verrouillage (21) par l'intermédiaire d'un support de ressort (24) et de l'excentrique (21a).

2. Frein d'arrêt selon la revendication 1,
caractérisé en ce que les couronnes dentées (5) sont montées sur des disques de freinage (2), qui sont reliés ensemble et à l'arbre (1) par l'intermédiaire d'éléments de serrage (3) et de vis (4), et présentent des pièces rapportées (2a) orientées l'une vers l'autre pour un palier commun (15) pour le corps de base (16), qui, à part un perçage (16a) pour le palier (15), présente également un perçage (16b) pour un boulon (12) pour les cliquets d'arrêt et un perçage (16c) pour un palier de raccordement (18) d'un support de couple (19).

3. Frein d'arrêt selon la revendication 2,
caractérisé en ce que le boulon (12) pour les cliquets d'arrêt présente, des deux côtés du corps de base (16), des pièces de palier (13) pour des leviers à deux bras (10) comportant les cliquets d'arrêt (11).

4. Frein d'arrêt selon la revendication 3,
caractérisé en ce que les leviers à deux bras (10) présentent des saillies (10a) comportant des perçages (10b) pour des ressorts de déclenchement (14), dont les points de fixation sont des broches (26) sortant du corps de base (16).

5. Frein d'arrêt selon une ou plusieurs des revendications précédentes,
caractérisé en ce que chaque levier à deux bras (10) présente une broche de déconnexion (29) pour l'actionnement d'un commutateur d'urgence (30).
